# EUROPÄISCHE PATENTSCHRIFT

(11) **EP 1 280 606 B1**
(45) Veröffentlichungstag und Bekanntmachung des Hinweises auf die Patenterteilung: **24.09.2003**
(21) Anmeldenummer: 01936331.6
(22) Anmeldetag: 07.05.2001
(51) Int. Cl.: B04B 1/20, B04B 11/02

(54) **VOLLMANTELZENTRIFUGE ZUR TRENNUNG VON FESTSTOFF-FLÜSSIGKEITSGEMISCHEN**
SOLID BOWL CENTRIFUGE FOR SEPARATING MIXTURES OF LIQUIDS AND SOLIDS
CENTRIFUGEUSE A BOL PLEIN POUR LA SEPARATION DE MELANGES DE SUBSTANCES LIQUIDES ET SOLIDES

(30) Priorität: 05.05.2000 DE 10021983
(43) Veröffentlichungstag der Anmeldung: 05.02.2003
(73) Patentinhaber: Baker Hughes (Deutschland) GmbH, 29221 Celle (DE)
(72) Erfinder: FELDKAMP, Bernward, 46487 Wesel-Büderich (DE); SCHILP, Reinhold, 82237 Wörthsee (DE); MÜLLER, Ralf, 51107 Köln (DE); SEIFERT, Manfred, 50679 Köln (DE)
(74) Vertreter: Finck, Dieter, Dr.Ing.
(86) Internationale Anmeldenummer: EP0105160
(87) Internationale Veröffentlichungsnummer: WO01085349

(56) Entgegenhaltungen:
- DE-A- 3 921 327
- DE-A- 4 320 265
- "INTELLIGENTE MESS- UND REGELUNGSTECHNIK ZUR OPTIMIERTEN PROZESSFUEHRUNG BEI DER ABWASSERBEHANDLUNG (UEBERSCHUSS-SCHLAMMEINDI CKUNG VON KLAERSCHLAMM)" CHEMISCHE TECHNIK, LEIPZIG, DE, Bd. 51, Nr. 5, September 1999 (1999-09), Seiten 256-257, XP001006951
- PATENT ABSTRACTS OF JAPAN vol. 007, no. 043 (C-152), 19. Februar 1983 (1983-02-19) & JP 57 194061 A (KOBE SEIKOSHO KK), 29. November 1982 (1982-11-29)

## Beschreibung

Die Erfindung betrifft eine Vollmantelzentrifuge zur Trennung von Feststoff-Flüssigkeitsgemischen mit im Trommelmantel an einem Endbereich angeordneten Dickstoff-Austragsöffnungen und mit in der Stirnwandung am anderen Endbereich der Zentrifugentrommel angeordneten Flüssigkeits-Ablauföffnungen und mit einem von außerhalb der Zentrifugentrommel her verstellbaren Wehr zum Einstellen bzw. Verändern des Flüssigkeitsstandes in der Zentrifugentrommel während des Zentrifugenbetriebes.

Derartige bekannte Vollmantelzentrifugen sind meistens als Schnekkenzentrifugen ausgebildet, bei denen im Trommelmantel mit von der Trommeldrehzahl abweichender Drehzahl eine Förderschnecke zum Feststofftransport rotiert. Im Betrieb bildet sich unter der Einwirkung der Zentrifugalkraft innerhalb der Trommel ein Flüssigkeitsring aus, dessen Innendurchmesser von der radialen Anordnung der um den Umfang der Trommelstirnwand gleichmäßig verteilten Flüssigkeits-Ablauföffnungen bzw. von der Höhe radial einstellbarer Wehrscheiben bestimmt ist, durch deren Verstellung das Flüssigkeitsniveau bzw. die Teichtiefe in der Zentrifugentrommel verändert werden kann.

Es ist schon vorgeschlagen worden, bei Vollmantelzentrifugen das Wehr zur Einstellung des Flüssigkeitsstandes in der Zentrifugentrommel während des Zentrifugenbetriebes durch eine außerhalb der Trommel angeordnete Verstelleinrichtung zu steuern. So ist aus der DE-A-39 21 327 ein Wehr bekannt, das aus Elementen wie Klappen, Schieber, Keile etc. besteht, die im Bereich der um den Umfang der Trommelstirnwand verteilten Zentratablauföffnungen angeordnet sind und die mit der Trommel mitrotieren. Die mitrotierenden Verstellelemente stehen über mechanische Verbindungselemente mit der nicht mitrotierenden Verstelleinrichtung wie z. B. einem axial verstellbaren zentralen Stellring in Wirkverbindung, durch dessen Stellung während des Zentrifugenbetriebes Einfluß auf die Zentratabflußmenge bzw. auf den Zentratabflußwiderstand und damit auf den Flüssigkeitsstand in der Zentrifugentrommel genommen werden kann. Ein solches Wehrsystem hat sich bei Vollmantelzentrifugen aber nicht durchgesetzt.

Ferner ist aus der DE-A-43 20 265 eine Vollmantelzentrifuge mit einem regelbaren Wehr für den Ablauf der Flüssigphase bekannt. Dabei ist außerhalb der Trommel den Ablauföffnungen für die Flüssigphase gegenüberliegend eine stillstehende, aber axial verschiebbare Drosselscheibe angeordnet. Dabei bestimmt der freie Querschnitt zwischen den mit der Trommel mitrotierenden Zentratabschleuderöffnungen und der achsparallel und planparallel verschiebbaren Drosselscheibe den Abflußquerschnitt für die Flüssigkeit und auch deren Standhöhe in der Trommel. Abgesehen davon, daß die Einrichtung zur achsparallelen Führung und Verschiebung der zur Trommelstirnwand planparallelen stillstehenden Drosselscheibe nicht außerhalb des Naß- und Schmutzteils der Zentrifuge angeordnet ist, drückt die Drosselscheibe den Flüssigkeitsausfluß aus den Wehröffnungen direkt gegen die rotierende Trommelstirnwand, d. h. die Drosselscheibe übt auf die Zentrifugentrommel - ähnlich wie bei einer Wirbelstrombremse - eine Bremswirkung aus, was durch eine erhöhte Antriebsleistung der Zentrifuge kompensiert werden muß.

Der Erfindung liegt die Aufgabe zugrunde, eine Vollmantelzentrifuge mit einem einfach gebauten stufenlos verstellbaren Flüssigkeitsablauf-Wehr zu schaffen, mit dem das Flüssigkeitsniveau in der Zentrifugentrommel betriebssicher und bei kleinstmöglichem Energieaufwand während des Zentrifugenbetriebes gesteuert bzw. geregelt werden kann.

Diese Aufgabe wird erfindungsgemäß mit einer Zentrifuge mit den Merkmalen des Anspruchs 1 gelöst. Vorteilhafte Ausgestaltungen der Erfindung sind in den Unteransprüchen angegeben.

Charakteristisch für die erfindungsgemäße Zentrifuge ist, daß die von den Feststoffen befreite Zentratflüssigkeit nach Verlassen der Trommelstirnwandöffnungen bzw. des Wehrs nicht mit hoher Geschwindigkeit unmittelbar in das Zentrifugengehäuse abgeschleudert wird, sondern das verstellbare Wehr besteht aus einer mit dem Zentrifugengehäuse verbundenen und die Flüssigkeits-Ablauföffnungen der Trommel von außen mit Abstand abdeckenden feststehenden, d. h. nicht mitrotierenden, aber auch nicht axial zu verschiebenden Ringtasse, in welche die Zentratflüssigkeit aus den trommelstirnwandseitigen Ablauföffnungen zunächst frei ausläuft. Aus der Ringtasse tritt dann die Flüssigkeit durch wenigstens eine am Ringumfang angeordnete Durchtrittsöffnung, deren Größe durch eine Verstelleinrichtung veränderbar ist, mit vergleichsweise geringer Umfangsgeschwindigkeit in die Flüssigkeits-Auffangkammer des Zentrifugengehäuses aus. Eine energieaufzehrende Nachbeschleunigung der Zentratflüssigkeit an der äußeren Trommelstirnwandseite tritt dabei nicht auf. Dabei bestimmt der Flüssigkeitsstand in der feststehenden, nicht mitrotierenden Ringtasse den Flüssigkeitsstand in der Zentrifugentrommel.

Die Verstelleinrichtung zur Einstellung des Flüssigkeitsstandes in der Ringtasse und damit auch in der Zentrifugentrommel kann nach einem weiteren Merkmal der Erfindung aus einer konzentrisch zur Ringtasse angeordneten ringförmigen Lochblende bestehen, die durch ihre Verdrehung den freien Querschnitt der Durchtrittsöffnung/en der Ringtasse mehr oder weniger weit abdeckt. Die ringförmige Lochblende kann aber auch so angeordnet sein, daß durch ihre Axialverschiebung der freie Querschnitt der Durchtrittsöffnung/en der Ringtasse mehr oder weniger weit abgedeckt wird. Die Verstelleinrichtung kann auch aus einem Verstellantrieb bestehen, der mit einem Verschiebebolzen an einem Randbereich der Ringtasse angreift, während der gegenüberliegende Ringtassenrand am Zentrifugengehäuse angelenkt ist, so daß durch Verschiebung des Verschiebebolzens die Ringtasse in eine von der Vertikalen abweichende Schräglage mit sich schräg erweiterndem Auslaufschlitz positionierbar ist.

Die Erfindung und deren weiteren Merkmale und Vorteile werden anhand der in den Figuren schematisch dargestellten Ausführungsbeispiele näher erläutert. Es zeigt:
Fig. 1 ausschnittsweise den Längsschnitt durch eine erfindungsgemäße Vollmantelzentrifuge mit dem regelbaren Wehr für die Einstellung des Flüssigkeitsstandes in der Zentrifugentrommel,
Fig. 2 ausschnittsweise die Zentrifuge der Fig. 1 mit einer Variante des regelbaren Wehrs, und
Fig. 3 ausschnittsweise den Längsschnitt durch eine solche Zentrifuge mit einem Wehr mit schrägem Ringspalt bzw. schrägem Auslaufschlitz als weitere Variante des regelbaren Wehrs.

Die Schneckenzentrifuge aller Figuren weist einen drehbar gelagerten Trommelmantel 10 auf, innerhalb dessen koaxial eine Förderschnecke 11 drehbar gelagert ist, die in der Trommel in gleicher Drehrichtung, aber mit von der Trommeldrehzahl abweichender Drehzahl rotiert. Das einzudickende bzw. zu entwässernde Feststoff-Flüssigkeitsgemisch 12 (Fig. 3) wie z. B. Klärschlamm wird über den Schneckentragkörper in die Zentrifugentrommel 10 eingeleitet. Im Betrieb der Schneckenzentrifuge bildet sich unter der Einwirkung der Zentrifugalkraft innerhalb der Trommel 10 ein Flüssigkeitsring aus, wobei die an die Trommelwandung sedimentierten schweren Stoffe mit Hilfe der Förderschnecke 11 nach rechts transportiert, vom nicht dargestellten rechten konischen Trommelmantelteil aus der Suspensionsflüssigkeit ausgehoben und von der Förderschnecke zu den ebenfalls nicht dargestellten Feststoff- bzw. Dickstoff-Austragsöffnungen gefördert werden, während die von den Feststoffen befreite Flüssigkeit (Zentrat) aus der Zentrifugentrommel 10 über Flüssigkeits-Ablauföffnungen 13 abläuft, die in der am linken Trommelende angebrachten Trommelstirnwand 14 gleichmäßig um den Umfang verteilt angeordnet sind. Das aus den Öffnungen 13 austretende Zentrat wird in einer Auffangkammer 15 des Zentrifugengehäuses 16 aufgefangen und von dort über eine Schurre 17 nach unten abgeleitet.

Das regelbare Wehr für den Ablauf des Zentrats besteht aus einer mit der linken Zentrifugengehäuse-Seitenwand 18 verbundenen und die Flüssigkeits-Ablauföffnungen 13 der Zentrifugentrommel 10 von außen mit Abstand 19 abdeckenden feststehenden, d. h. nicht mitrotierenden Ringtasse 20, die an ihrem Ringumfang wenigstens eine durch eine Verstelleinrichtung in ihrer Größe veränderbare Durchtrittsöffnung 19 bzw. 21 aufweist, durch welche das Zentrat in die Auffangkammer 15 austritt. Der Durchmesser der nicht mitrotierenden Ringtasse 20 entspricht etwa dem Durchmesser des Kreises, der alle Zentrat-Ablauföffnungen 13 der Zentrifugentrommel 10 umschließt. In Fig. 1 ist zu erkennen, daß die Zentrat-Ablauföffnungen 13 an ihrer Außenperipherie noch mit Wehrscheiben 22 ausgestattet sein können.

Während nach Fig. 1 die Verstelleinrichtung für das regelbare Wehr aus einer konzentrisch zur Ringtasse 20 angeordneten ringförmigen Lochblende 23 besteht, die durch ihre Verdrehung mittels Organ 24 den freien Querschnitt der Durchtrittsöffnung(en 21 der Ringtasse 20 mehr oder weniger weit abdeckt, besteht nach Fig. 2 die Verstelleinrichtung aus einer konzentrisch zur Ringtasse 20 angeordneten ringförmigen Lochblende 25, die durch ihre Axialverschiebung mittels Organ 26 den freien Querschnitt der Durchtrittsöffnung/en 21 der Ringtasse 20 mehr oder weniger weit abdeckt. Ringtasse 20 und Lochblende 23 bzw. 25 sind an der Zentrifugengehäusewand 18 befestigt. Das Stellorgan 24 bzw. 26 kann z. B. durch einen Hydraulikzylinder, Pneumatikzylinder, Stellmotor, Gewindebuchse etc. betätigt werden.

Nach Fig. 3 kann die Ringtasse 20 dadurch in eine von der Vertikalen abweichende Kipp- bzw. Schrägstellung gebracht werden, daß die Ringtasse 20 an einem Randbereich, z. B. am unteren Randbereich an wenigstens einem Gelenk 27 angelenkt ist und am gegenüberliegenden Randbereich über ein weiteres Gelenk 28 ein Verschiebebolzen 29 angreift, der von einem Stellantrieb 30 axial verschiebbar ist. Auf diese Weise ist die Ringtasse 20 in eine Schräglage positionierbar, so daß ein entsprechend schräger sich erweiternder Ringspalt bzw. Auslaufschlitz 19 entsteht, durch den das Zentrat aus der Ringtasse 20 mit stark reduzierter Umfangsgeschwindigkeit in die Auffangkammer 15 des Zentrifugengehäuses austritt. Die Durchlaß-Kapazität des sich erweiternden Auslaufschlitzes 19 am gesamten Schlitzumfang ist größer als bei einzelnen wenigen Wehröffnungen. Mit Vorteil erweitert sich der schräge Zentrat-Auslaufschlitz 19 nach unten in Richtung zur Zentratablaufschurre, womit auch eine Selbstreinigung des Auslaufschlitzes 19 erreicht wird, d. h. die Gefahr, daß der Auslaufschlitz mit Feststoff verstopfen könnte, der noch im Zentrat enthalten ist, ist minimiert.

Außerdem sind beim erfindungsgemäßen regelbaren Wehr eine von der Ringtasse 20 auf dei Trommelstirnwand 14 ausgeübte Bremswirkung sowie ein Materialverschleiß minimiert.

Nach einem weiteren Merkmal der Erfindung kann das Stellorgan zur automatischen Regelung des Wehrs, d. h. zur Verstellung der wirksamen Breite des der Ringtasse 20 zugeordneten Auslaufschlitzes 19 bzw. 21 etc. mit Meßwertgebern verbunden sein zur Messung von Menge und/oder TS-Gehalt und/oder Zähigkeit des eingedickten Feststoffaustrages und/oder von Menge/Konzentration des Schlammzulaufes und/oder von Trübung des Zentratablaufes. Auf diese Weise kann z. B. der Trockensubstanzgehalt TS des aus der Zentrifuge ausgetragenen Dickstoffs durch Regeleingriff auf die Flüssigkeitsstandhöhe in der Zentrifugentrommel 10 automatisch geregelt, z. B. auf einen konstanten Wert geregelt werden, wobei eine größere Auslaufschlitz-Durchtrittsöffnung an der Ringtasse 20 eine niedrigere Flüssigkeitsstandhöhe sowie einen höheren TS-Gehalt des ausgetragenen Dickstoffs ergibt, und umgekehrt. Die Differenzdrehzahl zwischen Trommel 10 und Förderschnecke 11 muß dazu nicht geändert werden, so daß aufwendige Differenzdrehzahlantriebe entfallen können. Außerdem ist das erfindungsgemäße automatisch regelbare Wehr bei Schneckenzentrifugen mit und ohne Stauscheibe (negative/ positive pool) anwendbar, und bereits installierte Zentrifugen können mit dem erfindungsgemäßen automatisch regelbaren Wehr nachgerüstet werden.

## Patentansprüche

1. Vollmantelzentrifuge zur Trennung von Feststoff-Flüssigkeitsgemischen mit im Trommelmantel (10) an einem Endbereich angeordneten Dickstoff-Austragsöffnungen und mit in der Stirnwandung (14) am anderen Endbereich der Zentrifugentrommel angeordneten Flüssigkeits-Ablauföffnungen (13) und mit einem von außerhalb der Zentrifugentrommel her verstellbaren Wehr zum Einstellen bzw. Verändern des Flüssigkeitsstandes in der Zentrifugentrommel (10) während des Zentrifugenbetriebes, **dadurch gekennzeichnet, daß** das verstellbare Wehr aus einer mit dem Zentrifugengehäuse (18) verbundenen und die Flüssigkeits-Ablauföffnungen (13) der Zentrifugentrommel (10) von außen mit Abstand abdeckenden feststehenden, d. h. nicht mitrotierenden Ringtasse (20) besteht, die an ihrem Ringumfang wenigstens eine durch eine Verstelleinrichtung (24, 26, 30) in ihrer Größe veränderbare Durchtrittsöffnung aufweist, durch welche die Flüssigkeit in die Flüssigkeits-Auffangkammer (15) des Zentrifugengehäuses austritt.

2. Vollmantelzentrifuge nach Anspruch 1, **dadurch gekennzeichnet, daß** der Durchmesser der feststehenden Ringtasse (20) etwa dem Durchmesser des Kreises entspricht, der alle Flüssigkeits-Ablauföffnungen (13) der Zentrifugentrommel (10) umschließt, und daß zwischen der freien Stirnseite der Ringtasse und der benachbarten Trommelstirnwandung ein freier Ringspalt (19) gebildet ist.

3. Vollmantelzentrifuge nach den Ansprüchen 1 oder 2, **dadurch gekennzeichnet, daß** die wenigstens eine an der feststehenden Ringtasse (20) angeordnete Flüssigkeits-Durchtrittsöffnung (19) aus einem sich insbesondere nach unten erweiternden schrägen Ringspalt bzw. Auslaufschlitz besteht.

4. Vollmantelzentrifuge nach Anspruch 1, **dadurch gekennzeichnet, daß** die Verstelleinrichtung aus einer konzentrisch zur Ringtasse (20) angeordneten Lochblende (23) besteht, die durch ihre Verdrehung den freien Querschnitt der Durchtrittsöffnung/en (21) der Ringtasse (20) mehr oder weniger weit abdeckt.

5. Vollmantelzentrifuge nach Anspruch 1, **dadurch gekennzeichnet, daß** die Verstelleinrichtung aus einer konzentrisch zur Ringtasse (20) angeordneten Lochblende (25) besteht, die durch ihre Axialverschiebung den freien Querschnitt der Durchtrittsöffnung/en (21) der Ringtasse (20) mehr oder weniger weit abdeckt.

6. Vollmantelzentrifuge nach den Ansprüchen 4 bis 5, **dadurch gekennzeichnet, daß** die Ringtasse (20) sowie die Lochblende (23, 25) der Verstelleinrichtung an der der Trommelstirnwand (14) mit den Flüssigkeits-Ablauföffnungen (13) benachbarten Zentrifugengehäusewand (18) befestigt sind.

7. Vollmantelzentrifuge nach Anspruch 6, **dadurch gekennzeichnet, daß** außerhalb der Zentrifugengehäusewand (18) ein Stellorgan (24, 26) angeordnet ist, das mit der innerhalb der Gehäusewand verstellbaren Lochblende (23, 25) in Wirkverbindung steht.

8. Vollmantelzentrifuge nach Anspruch 7, **dadurch gekennzeichnet, daß** das Stellorgan (24, 26) einen Stellmotor (30), einen Hydraulikzylinder, einen Pneumatikzylinder, eine Gewindebuchse etc. aufweist.

9. Vollmantelzentrifuge nach Anspruch 8, **dadurch gekennzeichnet, daß** das Stellorgan zur automatischen Verstellung des Wehrs, d. h. zur Verstellung der wirksamen Breite des der Ringtasse (20) zugeordneten Auslaufschlitzes (19 bzw. 21) mit Meßwertgebern verbunden ist zur Messung von Menge und/oder Trockensubstanz - Gehalt und/oder Zähigkeit des eingedickten Feststoffaustrages und/oder von Menge/Konzentration des Schlammzulaufes und/oder von Trübung des Zentratablaufes.

## Claims

1. A solid bowl centrifuge for separating mixtures of solids and liquids, with thick-matter delivery openings arranged in the drum shell (10) at an end region and with liquid discharge openings (13) arranged in the end wall (14) on the other end region of the centrifuge drum and with a weir adjustable from outside the centrifuge drum for setting or altering the level of liquid in the centrifuge drum (10) during the operation of the centrifuge, **characterized in that** the adjustable weir comprises a fixed, *i.e*. not corotating, annular cup (20), which is connected to the centrifuge housing (18) and covers the liquid discharge openings (13) of the centrifuge drum (10) from the outside at a distance and which on its annular periphery comprises at least one through-opening which can be varied in its size by an adjustment device (24, 26, 30) and through which the liquid passes out into the liquid-collection chamber (15) of the centrifuge housing.

2. A solid bowl centrifuge according to Claim 1, **characterized in that** the diameter of the fixed annular cup (20) corresponds approximately to the diameter of the circle which surrounds all the liquid discharge openings (13) of the centrifuge drum (10), and a free annular gap (19) is formed between the free end face of the annular cup and the adjacent end wall of the drum.

3. A solid bowl centrifuge according to Claim 1 or 2, **characterized in that** the at least one through-opening (19) for liquid arranged on the fixed annular cup (20) comprises an oblique annular gap or outlet slot, in particular increasing downwards.

4. A solid bowl centrifuge according to Claim 1, **characterized in that** the adjustment device comprises an apertured diaphragm (23) which is arranged concentrically with the annular cup (20) and which, by means of its rotation, covers the free cross-section of the through-opening or openings (21) of the annular cup (20) to a greater or lesser extent.

5. A solid bowl centrifuge according to Claim 1, **characterized in that** the adjustment device comprises an apertured diaphragm (25) which is arranged concentrically with the annular cup (20) and which, by means of its axial displacement, covers the free cross-section of the through-opening or openings (21) of the annular cup (20) to a greater or lesser extent.

6. A solid bowl centrifuge according to Claims 4 to [*sic*] 5, **characterized in that** the annular cup (20) and the apertured diaphragm (23, 25) of the adjustment device are fastened to the centrifuge-housing wall (18) adjacent to the end wall (14) of the drum with the liquid discharge openings (13).

7. A solid bowl centrifuge according to Claim 6, **characterized in that** an adjustment member (24, 26), which is operatively connected to the apertured diaphragm (23, 25) adjustable inside the housing wall, is arranged outside the centrifuge-housing wall (18).

8. A solid bowl centrifuge according to Claim 7, **characterized in that** the adjustment member (24, 26) comprises a servomotor (30), an hydraulic cylinder, a pneumatic cylinder, a threaded bush *etc*.

9. A solid bowl centrifuge according to Claim 8, **characterized in that** the adjustment member for the automatic adjustment of the weir, *i.e*. for the adjustment of the effective width of the outlet slot (19 and 21 respectively) associated with the annular cup (20) is connected to measurement-value pick-ups in order to measure the quantity and/or the dry-substance content and/or the viscosity of the thickened solids supply and/or the quantity / concentration of the slurry feed and/or the turbidity of the centrate discharge.

## Revendications

1. Centrifugeuse à bol plein pour la séparation de mélanges de liquides-solides, comprenant des orifices d'évacuation de substances épaisses ménagés dans l'enveloppe de panier (10) au niveau d'une extrémité et des orifices d'écoulement de liquides (13) ménagés dans la paroi frontale (14) au niveau de l'autre extrémité du panier de centrifugeuse, et comprenant un déversoir ajustable de l'extérieur du panier de centrifugeuse et destinée à régler ou modifier le niveau de liquide dans le panier de centrifugeuse (10) pendant la marche de la centrifugeuse, **caractérisée en ce que** le déversoir ajustable est constitué d'une gorge annulaire (20) fixe, c.-à-d. non entraînée en rotation, solidaire de la cuve de centrifugeuse (18) et recouvrant à distance de l'extérieur les orifices d'écoulement de liquides (13) de la cuve de centrifugeuse (10), qui comporte : au niveau de son pourtour annulaire au moins un orifice de passage de taille variable grâce à un dispositif d'ajustage (24, 26, 30), à travers lequel le liquide pénètre dans le compartiment collecteur de liquide (15) de la cuve de centrifugeuse (10).

2. Centrifugeuse à bol plein selon la revendication 1, **caractérisée en ce que** le diamètre de la gorge annulaire (20) fixe correspond sensiblement au diamètre du cercle enfermant tous les orifices d'écoulement de liquides (13) du panier de centrifugeuse (10) et **en ce qu'**une fente annulaire (19) libre est formée entre la face libre de la gorge annulaire et la paroi frontale adjacente du panier.

3. Centrifugeuse à bol plein selon les revendications 1 ou 2, **caractérisée en ce que** ledit au moins un orifice de passage de liquides (19) ménagé au niveau de la gorge annulaire (20) fixe est constitué d'une fente annulaire ou fente d'écoulement oblique s'évasant en particulier vers le bas.

4. Centrifugeuse à bol plein selon la revendication 1, **caractérisée en ce que** le dispositif d'ajustage est constitué d'un obturateur perforé (23) placé concentriquement par rapport à la gorge annulaire (20), qui par sa rotation recouvre plus ou moins la section libre du ou des orifices de passage (21) de la gorge annulaire (20).

5. Centrifugeuse à bol plein selon la revendication 1, **caractérisée en ce que** le dispositif d'ajustage est constitué d'un obturateur perforé (25) placé concentriquement par rapport à la gorge annulaire (20), qui par son déplacement axial recouvre plus ou moins la section libre du ou des orifices de passage (21) de la gorge annulaire (20).

6. Centrifugeuse à bol plein selon les revendications 4 à 5, **caractérisée en ce que** la gorge annulaire (20) ainsi que l'obturateur perforé (23, 25) du dispositif d'ajustage sont fixés à la paroi de la cuve de centrifugeuse (18), adjacente à la paroi frontale (14) du panier pourvue des orifices d'écoulement de liquides (13).

7. Centrifugeuse à bol plein selon la revendication 6, **caractérisée en ce qu'**un organe de régulation (24, 26) est placé à l'extérieur de la paroi de la cuve de centrifugeuse (18), qui agit sur l'obturateur perforé (23,25) ajustable à l'intérieur de la paroi de la cuve.

8. Centrifugeuse à bol plein selon la revendication 7, **caractérisée en ce que** l'organe de régulation (24, 26) comprend un servomoteur (30), un vérin hydraulique, un vérin pneumatique, une douille filetée, etc.

9. Centrifugeuse à bol plein selon la revendication 8, **caractérisée en ce que** l'organe de régulation destiné à l'ajustage automatique du déversoir, c.-à-d. à l'ajustage de la largeur active de la fente d'écoulement (19 resp. 21), communique avec des capteurs de mesure destinés à mesurer la quantité et/ou la teneur en matière sèche et/ou la ténacité du solide épaissi évacué et/ou la quantité/concentration des boues amenées et/ou la turbidité du liquide évacué.
